# EUROPÄISCHE PATENTSCHRIFT

(11) **EP 1 122 058 B1**
(45) Veröffentlichungstag und Bekanntmachung des Hinweises auf die Patenterteilung: **11.08.2004**
(21) Anmeldenummer: 01100804.2
(22) Anmeldetag: 15.01.2001
(51) Int. Cl.: B31B 19/00, B31B 19/82

(54) **Fensteraufklebestation**
Glue applicator for window envelopes
Station d'encollage pour enveloppe à fenêtre

(30) Priorität: 21.01.2000 DE 10002544
(43) Veröffentlichungstag der Anmeldung: 08.08.2001
(73) Patentinhaber: Winkler + Dünnebier Aktiengesellschaft, 56564 Neuwied (DE)
(72) Erfinder: Blümle, Martin, 56593 Horhausen (DE)
(74) Vertreter: Schieferdecker, Lutz, Dipl.-Ing.

(56) Entgegenhaltungen:
- GB-A- 495 228
- US-A- 2 096 789
- US-A- 2 880 656
- US-A- 3 400 641

## Beschreibung

Die Erfindung betrifft eine Fensteraufklebestation für eine Briefumschlagmaschine, d. h. gemäß den Merkmalen des Oberbegriffes von Anspruch 1 eine Vorrichtung zum Aufkleben von vorgefertigten, aus durchsichtigem Fensterwerkstoff bestehenden Fensterzuschnitten auf Fensterausschnitte aufweisende Briefumschlagrohlinge. Die Fensterzuschnitte werden von einer aus Fensterwerkstoff bestehenden Bahn abgetrennt und mit Hilfe von Klebstoff mit den Briefumschlagrohlingen verbunden. Hierbei unterscheidet man zwei unterschiedliche und grundsätzlich bekannte Konzepte. So kann der Klebstoff entweder auf die Briefumschlagrohlinge oder auf die unbeschnittene Fensterzuschnittbahn aufgebracht werden, von der dann die Fensterzuschnitte abgetrennt werden. Die jeweils mit Klebstoff versehenen Teile werden sodann einem als Saugwalze ausgebildeten Aufklebezylinder zugeführt und dort mit den keinen Klebstoff aufweisenden Teilen verbunden (US 2 880 656 A).

Die aus durchsichtigem Fensterwerkstoff bestehende Bahn läuft grundsätzlich langsamer als die Papierbahn für die Briefumschlagrohlinge. Die Fensterzuschnitte sind kleiner und in Transportrichtung kürzer als die Zuschnitte für die Briefumschlagrohlinge, so daß die Fensterzuschnitte vor dem Verbinden auf die Geschwindigkeit der Briefumschlagrohlinge beschleunigt werden müssen.

Auch ist es notwendig, diese unterschiedlichen Geschwindigkeiten innerhalb enger Toleranzen zu steuern, da andernfalls die Fensterzuschnitte nicht exakt die Fensterausschnitte in den Briefumschlagrohlingen abdekken. Schließlich gefordert, daß die Verbindungsstelle, an der der Fensterwerkstoff auf den Briefumschlagrohling gelegt und mit Hilfe von Klebstoff verbunden wird, möglichst großflächig und nicht linienförmig ist.

Der Erfindung liegt daher die Aufgabe zugrunde, Maßnahmen vorzusehen, mit deren Hilfe sich die besagten Schwierigkeiten leichter als bisher beherrschen lassen. Außerdem wird eine kompakte Bauweise für die Vorrichtung angestrebt.

Zur Lösung dieser Aufgabe sieht die Erfindung mit den Merkmalen von Patentanspruch 1 vor, daß eine Sauggurt-Transporteinrichtung mindestens im Bereich der Verbindungsstelle als Träger für die Briefumschlagrohlinge als Gegenwerkzeug für die als Aufklebezylinder Saugwalze vorgesehen ist.

Eine Sauggurt-Transporteinrichtung mit einem oder mehreren Sauggurten bildet als Gegenwerkzeug für den Aufklebezylinder eine wesentliche größere Kontaktfläche als zum Beispiel eine Gegenwalze. Transportgurte können sich an eine zylindrische Kontur eines Aufklebezylinders grundsätzlich anpassen und sind daher in der Lage, eine Kontaktfläche zu erzeugen, die wesentlich größer ist als eine nur linienförmige Verbindungsstelle.

In Weiterbildung der Erfindung ist ferner vorgesehen, daß der bzw. die Transportgurte im Bereich der als Aufklebezylinder dienenden Saugwalze bogenförmig bewegt werden. Dabei werden der bzw. die Transportgurte mindestens teilweise in eine Mulde an der Kontaktstelle ausgelenkt. Hierdurch wird gewährleistet, daß die aus Fensterwerkstoff bestehenden Fensterzuschnitte und die Briefumschlagrohlinge eine sichere Klebeverbindung miteinander eingehen.

Weitere Merkmale der Erfindung gehen aus Unteransprüchen im Zusammenhang mit der Beschreibung und der Zeichnung hervor.

Die Erfindung wird nachstehend anhand von Ausführungsbeispielen im Vergleich zum Stand der Technik näher erläutert. Dabei zeigen:
- Fig. 1:: eine Prinzipskizze einer ersten, zum Stand der Technik gehörenden Vorrichtung der hier interessierenden Art;
- Fig. 2:: eine Prinzipskizze einer anderen, zum Stand der Technik gehörenden Vorrichtung;
- Fig. 3:: eine Prinzipskizze der erfindungsgemäßen Vorrichtung;
- Fig. 4:: eine Draufsicht auf einen Saugkasten in anderem Maßsta b;
- Fig. 5:: eine Einzelheit aus Fig. 3 in größerem Maßstab sowie ohne Fensterzuschnitt und ohne Briefumschlagrohling und
- Fig. 6: eine Einzelheit wie in Fig. 5 in nochmals größerem Maßstab sowie mit Fensterzuschnitt und mit Briefumschlagrohling.

Eine bekannte Vorrichtung 1 zum Einkleben von vorgefertigten, aus durchsichtigem Fensterwerkstoff bestehenden Fensterzuschnitten 2 umfaßt eine Messerwalze 3, mit deren Hilfe die Fensterzuschnitte 2 von einer aus Fensterwerkstoff bestehenden Materialbahn 4 abgetrennt werden. In Transportrichtung hinter der Messerwalze 3 befindet sich eine Saugwalze 5, der eine sich mit gleicher Umfangsgeschwindigkeit drehende Umlenkwalze 6 zugeordnet ist. Die Umlenkwalze 6 führt der als Aufklebezylinder dienenden Saugwalze 5 mit Klebstoff benetzte Briefumschlagrohlinge 7 zu. Der Umlenkwalze 6 ist ferner eine Leimwalze 8 zugeordnet, die mindestens ein Leimelement 9 trägt, mit dessen Hilfe Leim aus einem Leimwerk 10 auf jeden Briefumschlagrohling 7 aufgebracht wird.

Bei der in Figur 2 ebenfalls schematisch dargestellten, zum Stand der Technik gehörenden Vorrichtung 11 wird zunächst Leim mit Hilfe einer zu einem nicht dargestellten Leimwerk gehörenden Leimwalze 18 auf die Materialbahn 14 für die Fensterzuschnitte aufgebracht. Erst in Transportrichtung hinter der Leimwalze 18 ist die Messerwalze 13 angeordnet und wirkt mit einer Gegenwalze 20 beim Abtrennen der Fensterzuschnitte 12 zusammen. Zur Gegenwalze 20 gehört ferner eine mit gleicher Umfangsgeschwindigkeit laufende Andruckwalze 21. Dem Walzenspalt zwischen der Gegenwalze 20 und der Andruckwalze 21 werden nicht nur die vereinzelten und mit Klebstoff benetzten Fensterzuschnitte 12, sondern auch Briefumschlagrohlinge 17 zugeführt und zwischen der Gegenwalze 20 und der Andruckwalze 21 miteinander verbunden.

Die Vorrichtung 31 zum Aufkleben von vorgefertigten, aus durchsichtigem Fensterwerkstoff bestehenden Fensterzuschnitten 32 auf die Ränder von Fensterausschnitten in Briefumschlagrohlingen 37 gemäß Fig. 3 ist wesentlich einfacher und weist weniger Bauteile auf als die zum Stand der Technik gehörenden Vorrichtungen 1 und 11. Sie umfaßt wie die Vorrichtung 1 gemäß Fig. 1 eine Messerwalze 33 und ein Gegenwerkzeug 34 für die Fensterzuschnitte 32. Die Messerwalze 33 und das Gegenwerkzeug 34 sind unmittelbar vor einer als Aufklebezylinder dienenden Saugwalze 35 angeordnet und durchtrennen die Fensterwerkstoff - Materialbahn 36 in die einzelnen Fensterzuschnitte 32.

Der Saugwalze 35 sind die Leimwalze 38 mit mindestens einem Leimelement 39 und dem Leimwerk 40 zugeordnet, so daß die Leimwalze 38 den Klebstoff auf die Fensterzuschnitte 32 aufbringt, wenn sich diese auf der als Aufklebezylinder dienenden Saugwalze 35 befinden.

Unmittelbar zu der Saugwalze 35 werden auch die bereits vereinzelten Briefumschlagrohlinge 37 derart geführt, dass ein Fensterzuschnitt 32 beim Zusammentreffen über den Fensterausschnitt im Briefumschlagrohling 37 zu liegen kommt und mit diesem mit Hilfe des Klebstoffes verbindbar ist.

Die Figur 3 zeigt in diesem Zusammenhang ferner, dass sich der Fensterzuschnitt 32 beim Leimauftrag auf der Saugwalze 35 in einer Position A befindet, die um weniger als 180° vor der Position B liegt, in der der Fensterzuschnitt 32 und der Briefumschlagrohling 37 miteinander verbunden werden.

Der Transport der Briefumschlagrohlinge 37 zu der als Aufklebezylinder dienenden Saugwalze 35 erfolgt mit Hilfe einer Sauggurt - Transporteinrichtung 41. Diese Sauggurt - Transporteinrichtung 41 dient aber nicht nur als Träger für die Briefumschlagrohlinge 37, sondern zugleich auch als Gegenwerkzeug für die als Aufklebezylinder vorgesehene Saugwalze 35.

Die Sauggurt-Transporteinrichtung 41 umfaßt mindestens einen oder gemäß Ausführungsbeispiel mehrere, mit Abstand sowie parallel zueinander angeordnete Transportgurte 43 und mindestens einen Saugkasten 44, der als Träger für das Obertrum der Transportgurte 43 dient. Der bzw. die Transportgurte 43 können auch Sauföffnungen aufweisen und liegen unmittelbar auf der Oberseite 45 des Saugkastens 44 auf und gleiten im Betrieb über dessen Deckplatte 46.

Die Deckplatte 46 des Saugkastens 44 weist entsprechend der Lage der Transportgurte 43 mehrere sich in Transportrichtung erstreckende Öffnungen bzw. Schlitze 47 auf, die durch Stege 48 unterbrochen sind. Die Schlitze 47 liegen jeweils zwischen den Transportgurten 43.

Wie vor allem aus den Fig.3 sowie 5 und 6 hervorgeht, bewegen sich die Fensterzuschnitte 32 nach dem Klebstoffauftrag bis zur Auflage auf den Briefumschlagrohlingen 37 bogenförmig. Während des unmittelbaren Kontaktes der Fensterzuschnitte 32 mit den Briefumschlagrohlingen 37 bewegen sich beide kurzfristig längs einer bogenförmigen Strecke entsprechend der Kontur der Saugwalze 35.

Die Briefumschlagrohlinge 37 treffen unter einem spitzen Winkel und nicht tangential auf die von der Saugwalze 35 gehaltenen Fensterzuschnitte 32 (Fig. 6). Unmittelbar im Kontaktbereich der Fensterzuschnitte 32 und den Briefumschlagrohlingen 37 befindet sich eine Mulde 49 in der Oberseite 45 der Deckplatte 46 des Saugkastens 44.

Diese Mulde 49 ist flach. Sie ist im Querschnitt kreissegmentförmig oder annähernd kreissegmentförmig (Fig. 6). Die Briefumschlagrohlinge 37 und die Fensterzuschnitte 32 bewegen sich im Kontaktbereich parallel zur Kontur der Saugwalze 35. Der bzw. die Transportgurte 43 weichen im Kontaktbereich etwas in die Mulde 49 ausweichen, wie dies in Fig. 6 dargestellt ist.

Im Ruhezustand gemäß Figur 5, wenn sich weder ein Fensterzuschnitt 32 noch ein Briefumschlagrohling 37 zwischen der Saugwalze 35 und den Transportgurten 43 befinden, erstrecken sich die Transportgurte 43 auf der Oberseite 45 der Deckplatte 46 des Saugkastens 44 geradlinig und berühren die Saugwalze 35 tangential. Die Transportgurte 43 tauchen nicht in die Mulde 49 ein, so dass sich ihre Zähne 50 in einem deutlichen Abstand über dem Muldengrund 51 befinden. Wenn die Saugwalze 35 jedoch einen Fensterzuschnitt 32 in den Kontaktbereich mit der Mulde 49 transportiert und die Transportgurte 43 einen Briefumschlagrohling 37 der Kontaktstelle- und Verbindungsstelle zuführen, so werden die Transportgurte 43 entsprechend der Materialstärke von Fensterzuschnitt 32 und Briefumschlagrohling 37 etwas in die Mulde 49 gedrückt, wie dies in Fig. 6 dargestellt ist. Auch in dieser Situation berühren die Zähne 50 der Transportgurte 43 nicht den Muldengrund 51.

Während des Zusammenführens und Verbindens von Fensterzuschnitt 32 und Briefumschlagrohling 37 dienen die an der Kontaktstelle nicht unmittelbar abgestützten Transportgurte 43 als Gegenwerkzeug für den Aufklebezylinder bzw. die Saugwalze 35. Längs eines kurzen Bogenstükkes sowie kurzzeitig umschlingen die Transportgurte 43 zusammen mit den Fensterzuschnitten 32 und dem Briefumschlagrohlingen 37 die Saugwalze 35. Dies hat schließlich zur Folge, dass sich die Fensterzuschnitte 32 und die Briefumschlagrohlinge im Kontaktbereich während des Zusammensführens und Verbindens gemeinsam längs eines Bogenstückes bewegen.

Die größte Tiefe der Mulde 49 kann etwa 1,5 bis 2 Millimeter gegenüber der von der Oberseite 45 des Saugkastens 44 gebildeten Ebene betragen.

Die Transportgurte 43 sind während des Betriebes mit einer konstanten Kraft vorgespannt. Dies gilt auch dann, wenn sie etwas in die Mulde 49 ausweichen. Aufgrund der Gurtspannung werden die Fensterzuschnitte 32 und die Briefumschlagrohlinge 37 beim Verbinden zugleich mit konstanter Kraft aneinander gedrückt.

Wesentlich ist, daß die Sauggurt-Transporteinrichtung 41 entsprechend der Kontur der Deckplatte 45 sowohl vor der Mulde 49 als auch hinter der Mulde 49 geradlinig in einer Ebene liegt. Der bzw. die Transportgurte 43 werden daher auch nur kurzfristig an der Kontakt- und Verbindungsstelle geringfügig in die Mulde 49 ausgelenkt. Der bzw. die Transportgurte 43 umschlingen daher die als Aufklebezylinder dienende Saufwalze 35 nicht weiträumig, sondern nur deutlich mehr als linienförmig. Es treten daher so gut wie keine Gurtbeanspruchungen und auch keine Verschiebungen wie bei einem Gurt auf, der sich um eine zylindrische Kontur legt. An der Verbindungsstelle treffen der bzw. die Transportgurte 43 tangential auf die Saugwalze 35 und laufen in derselben Ebene auch wieder tangential von der Saugwalze 35 ab, wenn sich kein Werkstoff zwischen der Saugwalze 35 und den Transportgurten 43 befindet. Die Auslenkung des bzw. der Transportgurte 43 erfolgt daher nur im Umfang und aufgrund der zu verbindenden Teile.

Anstelle von mehreren Transportgurten 43 kann die Sauggurt-Transporteinrichtung 41 auch einen einzigen, breiten Sauggurt mit Sauglöchern und gegebenenfalls zusätzlich daneben je einen oder mehrere schmale, lediglich tragende Gurte aufweisen.

## Patentansprüche

1. Vorrichtung zum Aufkleben von vorgefertigten, aus durchsichtigem Fensterwerkstoff bestehenden Fensterzuschnitten auf Fensterausschnitte aufweisende Briefumschlagrohlinge, wobei von einer aus Fensterwerkstoff bestehenden Materialbahn abgetrennte Fensterzuschnitte einerseits und Briefumschlagrohlinge andererseits mit Hilfe einer als Klebezylinder dienenden Saugwalze zusammenführbar und mit Klebstoff miteinander verbindbar sind, wobei ein Leimwerk (40) zum Auftragen des Klebstoffes auf die Fensterzuschnitte (32) vorgesehen und derart angeordnet ist, dass sich der Fensterzuschnitt (32) während des Leimauftrages bereits auf der als Aufklebezylinder dienenden Saugwalze (35) befindet, mit deren Hilfe der Fensterzuschnitt (32) unmittelbar anschließend mit dem Briefumschlagrohling (37) verbindbar ist, **dadurch gekennzeichnet,**
**daß** eine Sauggurt-Transporteinrichtung (41) mindestens im Bereich der Verbindungsstelle als Träger für die Briefumschlagrohlinge (37) und als Gegenwerkzeug für die als Aufklebezylinder dienende Saugwalze (35) vorgesehen ist.

2. Vorrichtung nach Anspruch 1, **dadurch gekennzeichnet,**
**daß** sich der Fensterzuschnitt (32) beim Leimauftrag auf der als Aufklebezylinder dienenden Saugwalze (35) in einer Position (A) befindet, die in Drehrichtung um weniger als 180° versetzt vor der Position (B) liegt, in der der Fensterzuschnitt (3) und der Briefumschlagrohling (37) miteinander verbindbar sind.

3. Vorrichtung nach mindestens einem der vorhergehenden Ansprüche, **dadurch gekennzeichnet,**
**daß** die Sauggurt-Transporteinrichtung (41) mindestens einen Transportgurt (43) und mindestens einen Saugkasten (44) mit Öffnungen bzw. Schlitzen (47) in seiner die Transportgurte (43) stützenden Deckplatte (46) aufweist.

4. Vorrichtung nach mindestens einem der vorhergehenden Ansprüche, **dadurch gekennzeichnet,**
**daß** der bzw. die Transportgurte (43) im Bereich der als Aufklebezylinder dienenden Saugwalze (35) bogenförmig bewegbar sind.

5. Vorrichtung nach mindestens einem der vorhergehenden Ansprüche, **dadurch gekennzeichnet,**
**daß** die Transportgurte (43) im Bereich der als Aufklebezylinder dienenden Saugwalze (35) leicht konkav zur Saugwalze (35) bewegbar sind.

6. Vorrichtung nach mindestens einem der vorhergehenden Ansprüche, **dadurch gekennzeichnet,**
**daß** der Saugkasten (44) in seiner der Saugwalze (35) zugewandten Oberseite (45) eine Mulde (49) aufweist.

7. Vorrichtung nach mindestens einem der vorhergehenden Ansprüche, **dadurch gekennzeichnet,**
**daß** der/die Transportgurte (43) im Bereich der Saugwalze (35) über die Mulde (49) bewegbar sind.

8. Vorrichtung nach mindestens einem der vorhergehenden Ansprüche, **dadurch gekennzeichnet,**
**daß** die Mulde (49) im Querschnitt kreissegmentförmig ist.

9. Vorrichtung nach mindestens einem der vorhergehenden Ansprüche, **dadurch gekennzeichnet,**
**daß** die Mulde (49) flach ist.

10. Vorrichtung nach mindestens einem der vorhergehenden Ansprüche, **dadurch gekennzeichnet,**
**daß** die Mulde (49) eine größte Tiefe von etwa 1,5 bis 2 mm gegenüber der Oberseite (45) des die Transportgurte (43) tragenden Saugkastens (44) aufweist.

11. Vorrichtung nach mindestens einem der vorhergehenden Ansprüche, **dadurch gekennzeichnet,**
**daß** die Saugwalze (35), der/die Transportgurte (43) und die Mulde (49) derart dimensioniert sind, daß der/die Transportgurte (43) ohne Fensterzuschnitt (32) und ohne Briefumschlagrohling (37) tangential an der Saugwalze (35) anliegen, ohne in die Mulde (49) einzutauchen.

12. Vorrichtung nach mindestens einem der vorhergehenden Ansprüche, **dadurch gekennzeichnet,**
**daß** die Transportgurte (43) und die Mulde (49) derart dimensioniert sind, dass die Transportgurte (43) in einem Betriebszustand mit einem Fensterzuschnitt (32) und einem Briefumschlagrohling (37) zwischen Saugwalze (35) und Transportgurten (43) nicht den Muldengrund (51) berühren.

13. Vorrichtung nach mindestens einem der vorhergehenden Ansprüche, **dadurch gekennzeichnet,**
**daß** vorgespannte Transportgurte (43) als Gegenwerkzeug beim Zusammenführen und Verbinden der Fensterzuschnitte (32) mit dem Briefumschlagrohlingen (37) dienen.

14. Verfahren zum Aufkleben von vorgefertigten, aus durchsichtigem Fensterwerkstoff bestehenden Fensterzuschnitten auf Fensterausschnitte aufweisende Briefumschlagrohlinge, wobei Fensterzuschnitte von einer aus Fensterwerkstoff bestehenden Materialbahn abgetrennt und mittels einer Saugwalze (35) mit Briefumschlagrohlingen zusammengeführt sowie mit Hilfe von Klebstoff verbunden werden, wobei der Klebstoff auf die Fensterzuschnitte (32) aufgetragen wird, nachdem diese von der Materialbahn (37) abgetrennt worden sind und wobei sich die Fensterzuschnitte (32) nach dem Klebstoffauftrag bis zur Auflage auf den Briefumschlagrohlingen (37) bogenförmig weiterbewegen, **dadurch gekennzeichnet,**
**daß** die Fensterzuschnitte (32) und die Briefumschlagrohlinge (37) während einer bogenförmigen Bewegung aufeinander gelegt und miteinander verbunden werden, wobei eine vorgespannte, als Träger für Briefumschlagrohlinge (37) dienende Sauggurt-Transporteinrichtung (41) als Gegenwerkzeug für die als Aufklebezylinder dienende Saugwalze (35) verwendet wird.

15. Verfahren nach Anspruch 14, **dadurch gekennzeichnet,**
**daß** sich die Briefumschlagrohlinge (37) geradlinig auf die Kontaktund Verbindungsstelle mit den Fensterzuschnitten (32) hinbewegen und geradlinig von der Kontakt- und Verbindungsstelle wegbewegen und daß sie an der Kontakt- und Verbindungsstelle aufgrund der Materialstärke des Werkstoffes aus der geradlinigen Bewegungsrichtung ausgelenkt werden.

## Claims

1. Method of gluing prefabricated window blanks, which consist of transparent window material, to envelope blanks having window cut-outs, wherein window blanks separated from a material strip consisting of window material on the one hand and envelope blanks on the other hand are led together with the help of a suction roller serving as a gluing cylinder and are connectible together by adhesive, wherein a gluing mechanism (40) for application of the adhesive to the window blanks (32) is provided and is arranged in such a manner that the window blank (32) during the application of glue is already disposed on the suction roller (35), which serves as gluing cylinder and with the help of which the window blank (32) is connective directly thereafter with the envelope blank (37), **characterised in that** a suction belt transport device (41) is provided at least in the region of the connecting point as support for the envelope blanks (37) and as counter tool for the suction roller (35) serving as gluing cylinder.

2. Device according to claim 1, **characterised in that** the window blank (32) during application of glue is disposed on the suction roller (25), which serves as gluing cylinder, in a position (A) which in rotational direction lies, offset by less than 180°, in front of the position (B) in which the window blank (3) and the envelope blank (37) are connectible altogether.

3. Device according to at least one of the preceding claims, **characterised in that** the suction belt transport device (41) comprises at least one transport belt (43) and at least one suction box (44) with openings or slots (47) in its cover plate (46) supporting the transport belt (43).

4. Device according to at least one of the preceding claims, **characterised in that** the transport belt or belts (43) is or are curvilinearly movable in the region of the suction roller (35) serving as gluing cylinder.

5. Device according to at least one of the preceding claims, **characterised in that** the transport belts (43) in the region of the suction roller (35) serving as gluing cylinder are movable slightly concavely relative to the suction roller (35).

6. Device according to at least one of the preceding daims, **characterised in that** the suction box (44) has a trough (49) in its upper side (45) facing the suction roller (35).

7. Device according to at least one of the preceding daims, **characterised in that** the transport belt or belts (43) is or are movable over the trough (49) in the region of the suction roller (35).

8. Device according to at least one of the preceding claims, **characterised in that** the trough (49) is of circularly segmental shape in cross-section.

9. Device according to at least one of the preceding claims, **characterised in that** the trough (49) is flat.

10. Device according to at least one of the preceding claims, **characterised in that** the trough (49) has a greatest depth of approximately 1.5 to 2 millimetres relative to the upper side (45) of the suction box (49) supporting the transport belt (43).

11. Device according to at least one of the preceding claims, **characterised in that** the suction roller (35), the transport belt or belts (43) and the trough (49) are dimensioned in such a manner that the transport belt or belts (43) without window blank (32) and without envelope blank (37) lies or lie tangentially against the suction roller (35) without having to dip into the trough (49).

12. Device according to at least one of the preceding claims, **characterised in that** the transport belts (43) and the trough (49) are dimensioned in such a manner that the transport belts (43) in an operational state with a window blank (32) and an envelope blank (37) do not contact the trough base (51) between suction roller (35) and transport belts (43).

13. Device according to at least one of the preceding claims, **characterised in that** biased transport belts (43) serve as counter tool during guiding together and connecting of the window blanks (32) with the envelope blanks (37).

14. Method of gluing prefabricated window blanks, which consist of transparent window 35 material, to envelope blanks having window cut-outs, wherein window blanks are separated from a material strip consisting of window material and by means of a suction roller (35) are led together with envelope blanks as well as connected with the help of adhesive, wherein the adhesive is coated on the window blanks (32) after these have been separated from the material strip (37) and wherein the window blanks (32) after application of the adhesive are moved curvilinearly onward until contact with the envelope blanks (37), **characterised in that** the window blanks (32) and the envelope blanks (37) lie on one another and are connected together during a curvilinear movement, wherein a biased suction belt transport device (41) serving as support for envelope blanks (37) is used as counter tool for the suction roller (35) serving as gluing cylinder.

15. Method according to claim 14, **characterised in that** the envelope blanks (37) are moved rectilinearly up to the contact and connecting point with the window blanks (32) and are moved rectilinearly away from the contact and connecting point and that at the contact and connecting location they are deflected out of the rectilinear movement direction by 15 reason of the material strength of the material.

## Revendications

1. Dispositif pour coller des pièces découpées de fenêtre préfabriquées, en matériau de fenêtre transparent, sur des ébauches d'enveloppe présentant des découpures de fenêtre, où les pièces découpées de fenêtre séparées d'une bande de matériau constituée de matériau de fenêtre, d'une part, et des ébauches d'enveloppe, d'autre part, peuvent être réunies à l'aide d'un rouleau d'aspiration servant de cylindre de collage et peuvent être assemblées avec de la colle, où est prévu et disposé un mécanisme d'application de colle (40) pour appliquer la colle sur les pièces découpées de fenêtre (32) de telle sorte que la pièce découpée de fenêtre (32), pendant l'application de la colle, se trouve déjà sur le rouleau d'aspiration (35) servant de cylindre de collage, à l'aide duquel la pièce découpée de fenêtre (32) peut être assemblée directement ensuite avec l'ébauche d'enveloppe (37), **caractérisé**
**en ce qu'**il est prévu une installation de transport à courroie d'aspiration (41) au moins dans la zone de l'emplacement d'assemblage comme support pour les ébauches d'enveloppe (37) et comme contre-outil pour le rouleau d'aspiration (35) servant de cylindre de collage.

2. Dispositif selon la revendication 1, **caractérisé en ce que** la pièce découpée de fenêtre (32), lors de l'application de la colle, se trouve sur le rouleau d'aspiration (35) servant de cylindre de collage dans une position (A) qui, dans la direction de rotation, se situe à un décalage inférieur à 180° en amont de la position (B) dans laquelle la pièce découpée de fenêtre (3) et l'ébauche d'enveloppe (37) peuvent être assemblées.

3. Dispositif selon au moins l'une des revendications précédentes, **caractérisé en ce que** l'installation de transport à courroie d'aspiration (41) présente au moins une courroie de transport (43) et au moins un caisson d'aspiration (44) avec des ouvertures respectivement fentes (47) dans sa plaque de recouvrement (46) supportant les courroies de transport (43).

4. Dispositif selon au moins l'une des revendications précédentes, **caractérisé en ce que** la respectivement les courroies de transport (43), dans la zone du rouleau d'aspiration (35) servant de cylindre de collage, sont déplaçables en forme d'arc.

5. Dispositif selon au moins l'une des revendications précédentes, **caractérisé en ce que** les courroies de transport (43), dans la zone du rouleau d'aspiration (35) servant de cylindre de collage, sont déplaçables d'une manière légèrement concave au rouleau d'aspiration (35).

6. Dispositif selon au moins l'une des revendications précédentes, **caractérisé en ce que** le caisson d'aspiration (44) présente dans son côté supérieur (45) orienté vers le rouleau d'aspiration (35) un creux (49).

7. Dispositif selon au moins l'une des revendications précédentes, **caractérisé en ce que** la/les courroies de transport (43) sont déplaçables dans la zone du rouleau d'aspiration (35) sur le creux (49).

8. Dispositif selon au moins l'une des revendications précédentes, **caractérisé en ce que** le creux (49), en section transversale, est réalisé en forme de segment de cercle.

9. Dispositif selon au moins l'une des revendications précédentes, **caractérisé en ce que** le creux (49) est plat.

10. Dispositif selon au moins l'une des revendications précédentes, **caractérisé en ce que** le creux (49) présente une profondeur maximale d'environ 1,5 à 2 mm relativement au côté supérieur (45) du caisson d'aspiration (44) portant les courroies de transport (43).

11. Dispositif selon au moins l'une des revendications précédentes, **caractérisé en ce que** le rouleau d'aspiration (35), la/les courroies de transport (43) et le creux (49) sont dimensionnés de façon que la/les courroies de transport (43) sans pièce découpée de fenêtre (32) et sans ébauche d'enveloppe (37) s'appliquent tangentiellement au rouleau d'aspiration (35), sans plonger dans le creux (49).

12. Dispositif selon au moins l'une des revendications précédentes, **caractérisé en ce que** les courroies de transport (43) et le creux (49) sont dimensionnés de façon que les courroies de transport (43), dans un état de fonctionnement avec une pièce découpée de fenêtre (32) et une ébauche d'enveloppe (37) entre le rouleau d'aspiration (35) et les courroies de transport (43), ne viennent pas en contact avec le fond (51) du creux.

13. Dispositif selon au moins l'une des revendications précédentes, **caractérisé en ce que** les courroies de transport précontraintes (43) servent de contre-outil lors de la réunion et de l'assemblage des pièces découpées de fenêtre (32) avec les ébauches d'enveloppe (37).

14. Procédé pour coller des pièces découpées de fenêtre préfabriquées, réalisées en matériau de fenêtre transparent, sur des ébauches d'enveloppe présentant des découpures de fenêtre, où les pièces découpées de fenêtre sont séparées d'une bande de matériau constituée de matériau de fenêtre et sont réunies au moyen d'un rouleau d'aspiration (35) avec les ébauches d'enveloppe et sont assemblées à l'aide d'une colle, où la colle est appliquée sur les pièces découpées de fenêtre (32) après que celles-ci ont été séparées de la bande de matériau (37), et où les pièces découpées de fenêtre (32), après l'application de la colle, jusqu'à l'application aux ébauches d'enveloppe (37), continuent à se déplacer en forme d'arc, **caractérisé en ce que** les pièces découpées de fenêtre (32) et les ébauches d'enveloppe (37) sont placées pendant un mouvement en forme d'arc les unes sur les autres et sont assemblées, où est utilisée une installation de transport à courroie d'aspiration précontrainte (41), servant de support aux ébauches d'enveloppe (37), comme contre-outil pour le rouleau d'aspiration (35) servant de cylindre de collage.

15. Procédé selon la revendication 14, **caractérisé en ce que** les ébauches d'enveloppe (37) se déplacent en ligne droite vers l'emplacement de contact et d'assemblage avec les pièces découpées de fenêtre (32) et se déplacent en ligne droite au loin de l'emplacement de contact et d'assemblage, et **en ce qu'**elles sont déviées à l'emplacement de contact et d'assemblage en raison de l'épaisseur du matériau de la direction de déplacement rectiligne.
